# EUROPÄISCHE PATENTSCHRIFT

(11) **EP 3 783 288 B1**
(45) Veröffentlichungstag und Bekanntmachung des Hinweises auf die Patenterteilung: **02.03.2022**
(21) Anmeldenummer: 20187394.0
(22) Anmeldetag: 23.07.2020
(51) Int. Cl.: F25D 25/02

(54) **ABLAGEBODEN MIT DREISEITIGEM TRÄGERAHMEN**
STORAGE BASE WITH THREE-SIDED SUPPORT FRAME
CLAYETTE POURVUE DE CADRE DE SUPPORT À TROIS CÔTÉS

(30) Priorität: 21.08.2019 TR 201912525
(43) Veröffentlichungstag der Anmeldung: 24.02.2021
(73) Patentinhaber: BSH Hausgeräte GmbH, 81739 München (DE)
(72) Erfinder: Staud, Ralph, 81667 München (DE); Tischer, Thomas, 85540 Haar (DE); Cakirca, Volkan, 34295 ISTANBUL (TR); Dagci, Özkan, 59600 TEKIRDAG (TR); Kara, Caner, 59850 TEKIRDAG (TR); Güler, Fidan, 34290 ISTANBUL (TR); Uysal, Özgür, Istanbul (TR)

(56) Entgegenhaltungen:
- EP-A1- 2 972 027
- EP-A2- 0 157 461
- CN-A- 103 575 045
- CN-U- 203 036 995
- DE-A1-102018 220 657
- US-A- 2 262 578
- US-A- 2 319 470

## Beschreibung

Ein Aspekt der Erfindung betrifft einen Ablageboden für ein Haushaltskältegerät, mit einer Ablageplatte, die ein erstes Plattenteil und ein dazu separates zweites Plattenteil aufweist, welches in einer Gebrauchsstellung in Breitenrichtung des Ablagebodens neben dem ersten Plattenteil zur Bildung der Ablageplatte angeordnet ist. Das zweite Plattenteil ist zur Verkleinerung der Ablageplatte zerstörungsfrei entnehmbar.

Ein derartiger Ablageboden ist aus der WO 2015/007607 A1 bekannt. Dort sind zwei Plattenteile im Gebrauchszustand, in dem Lagergüter auf die Plattenteile aufstellbar sind, überlappungsfrei nebeneinander und in Höhenrichtung und in Tiefenrichtung auf gleicher Lage zueinander angeordnet. Der Ablageboden weist nur ein hinteres Rahmenteil auf, an dem beiden Plattenteile gehalten sind. Frontseitig ist ein in Breitenrichtung verschiebbares Griffteil angeordnet.

Aus der WO 2008/122525 A2 ist ein Kühlgutabsteller bekannt. Der Absteller weist einen umlaufend geschlossenen Rahmen auf. An diesem Rahmen sind zwei separate Plattenteile angeordnet. Eines der Plattenteile kann an dem Rahmen in Breitenrichtung verschoben werden und über das andere Plattenteil geschoben werden. Im Gebrauchszustand sind beide Plattenteile in Breitenrichtung betrachtet nebeneinander angeordnet.

Des Weiteren ist aus der EP 2 749 829 A2 ein Ablageboden bekannt, bei welchem zwei separate Plattenteile nicht nebeneinander, sondern nur hinter einander angeordnet sind. Die Plattenteile sind mit einer Schwenkvorrichtung verbunden, so dass das vordere Plattenteil auf das hintere Plattenteil aufgeschwenkt werden kann.

US 2,319,470 offenbart einen Drahtgitterfachboden, der wegklappbare Teile umfasst, die seitlich weggekappt werden können.

CN 203 036 995 offenbart einen Fachboden, der mehrteilig ausgestaltet ist und dessen Fachbodenteile seitlich weggekappt werden können.

US 2,262,578 offenbart einen Drahtgitterfachboden, der zwei bewegliche Fachbodenteile umfasst, die mittels Scharnieren seitlich weggekippt werden können.

CN 103 575 045 offenbart einen Fachboden, der zweiteilig ausgestaltet ist und dessen Fachbodenteile seitlich weggekappt werden können.

DE 10 2018 220657 A1 offenbart ein Haushaltsgerät, welches umfasst: eine Innenauskleidung, die einen Lagerraum definiert; und eine Einlegebodenanordnung, die innerhalb des Lagerraums angebracht ist, zum Abstützen von Artikeln, die in dem Haushaltsgerät gelagert werden; wobei diese Einlegebodenanordnung aufweist: eine erste Platte und eine zweite Platte, die bezüglich der ersten Platte beweglich ist, wobei die zweite Platte selektiv an einer überlappenden Position angeordnet ist, in der die erste Platte die zweite Platte wenigstens teilweise überlappt; und einen Stützrahmen, auf welchem eine Querseite der ersten Platte und der zweiten Platte abgestützt sind, dadurch gekennzeichnet, dass die Einlegebodenanordnung ferner wenigstens zwei Haltemittel umfasst, die dafür ausgelegt sind, wenigstens einen Abschnitt der entfernten Längsseiten der ersten Platte und der zweiten Platte in einer nicht überlappenden Position abzustützen; und dadurch, dass wenigstens eines der Haltemittel wenigstens eine lang gestreckte Nut aufweist, die dafür ausgebildet ist, die zweite Platte in der überlappenden Position aufzunehmen.

EP 2 972 027 A1 offenbart einen Ablageboden mit einem beweglichen Plattenteil.

EP 0 157 461 A2 offebart einen Drahtgitterfachboden, der einen seitlich verschiebbaren Plattenteil, sowie einen Trennsteg am hinteren Rahmenteil aufweist.

Es ist Aufgabe der vorliegenden Erfindung, einen Ablageboden zu schaffen, bei welchem in Breitenrichtung nebeneinander platzierbare Plattenteile in der Gebrauchsstellung stabiler angeordnet sind und dennoch eine einfache und vollständige Abnahme eines Plattenteils aus der Gebrauchsstellung vom Trägerrahmen ermöglicht ist.

Diese Aufgabe wird durch einen Ablageboden, der die Merkmale nach Anspruch 1 aufweist, gelöst.

Ein Aspekt der Erfindung betrifft einen Ablageboden für ein Haushaltskältegerät, mit einer Ablageplatte, die ein erstes Plattenteil und ein dazu separates zweites Plattenteil aufweist, welches in einer Gebrauchsstellung in Breitenrichtung des Ablagebodens neben dem ersten Plattenteil zur Bildung der zusammenhängenden Ablageplatte bzw. einer Ablagefläche angeordnet ist. Das zweite Plattenteil ist zur Verkleinerung der Ablageplatte zerstörungsfrei entnehmbar. Der Ablageboden weist einem Trägerrahmen auf, der die Ablageplatte randseitig nur bereichsweise einfasst. Der Trägerrahmen ist nur dreiseitig umlaufend um die Ablageplatte ausgebildet. Der Trägerrahmen weist ein hinteres Rahmenteil und zwei gegenüberliegende seitliche Rahmenteile auf. Dadurch können die Plattenteile in der Gebrauchsstellung stabil gehalten werden. Dennoch kann ein Plattenteil einfach aus seiner Gebrauchsstellung vollständig vom Trägerrahmen entnommen werden, da es über die Seite, auf welcher kein Trägerrahmen angeordnet ist, einfach zugänglich und handhabbar ist. Insbesondere ist der Trägerrahmen vorne offen ausgebildet. Dadurch kann ein Plattenteil nach vorne einfach vollständig entnommen werden. Der Ablageboden kann auch als Fachboden bezeichnet werden.

Vorzugsweise sind das hintere Rahmenteil und die seitlichen Rahmenteile zueinander separate Komponenten. Sie sind lösbar, insbesondere durch Steckverbindungen und durch Schraubverbindungen, miteinander verbunden. Dadurch können die Einzelkomponenten des Trägerrahmens einfacher hergestellt werden. Dennoch sind sie mechanisch stabil und belastbar gekoppelt. Gerade dann, wenn zwei unterschiedliche mechanische Verbindungsarten ausgebildet sind, ist auch eine hohe Traglast des nur dreiseitigen Trägerrahmens erreicht und eine hohe Verwindungssteifigkeit erzeugt.

Erfindungsgemäß ist in dem hinteren Rahmenteil eine obere Nutaufnahme ausgebildet. In dieser oberen Nutaufnahme ist ein rückseitiger Rand des ersten Plattenteils eingeführt. Es kann zusätzlich dazu zumindest ein seitliches Rahmenteil ein nach oben offenes Auflagepodest aufweisen, auf dem das erste Plattenteil aufliegt. Dadurch ist eine sichere Auflage des Plattenteils ermöglicht und dennoch die obere Auflagefläche nicht eingeschränkt. Des Weiteren ist das erste Platteneil nach hinten sicher gehalten, insbesondere in mehrere Raumrichtungen.

Vorzugseise weist ein seitliches Rahmenteil einen Seitenanschlag auf, an dem ein Seitenrand eines Plattenteils anliegt. Dadurch ist eine filigrane Seitenkontur beziehungsweise ein Seitensteg geschaffen, die bzw. der eine Endlage des Plattenteils in Breitenrichtung vorgibt. Der Seitenanschlag ist insbesondere nur eine vertikal orientierte niedrige Wand. Insbesondere ist die Höhe des Seitenanschlags kleiner oder gleich der Höhe bzw. Dicke des Plattenteils. Unerwünschte Überstände nach oben sowie Einschränkungen der Auflagefläche des Plattenteils können dadurch vermieden werden.

Erfindungsgemäß weisen das hintere Rahmenteil und ein seitliches Rahmenteil eine Verstaueinheit des Ablagebodens auf. Insbesondere ist die Verstaueinheit in den Trägerrahmen integriert bzw. einstückig damit ausgebildet. An bzw. in der Verstaueinheit ist das zweite Plattenteil in einem Nicht-Gebrauchszustand unter dem ersten Plattenteil an dem Ablageboden selbst verstaubar. Dadurch verbleibt dieses nicht benötige Plattenteil auch dann am Ablageboden und muss nicht anderweitig verstaut werden. Insbesondere ist dadurch auch eine platzsparende Verstauung ermöglicht.

Erfindungsgemäß weist das hintere Rahmenteil eine integrierte Aufnahmenut der Verstaueinheit und das seitliche Rahmenteil eine integrierte Aufnahmenut der Verstaueinheit auf. Dadurch ist eine Ausgestaltung geschaffen, mit welcher das zweite Plattenteil in der Nicht-Gebrauchsstellung bzw. im Nicht-Gebrauchszustand an zwei unterschiedlichen Rändern bzw. Seitenkanten aufgenommen ist. Eine sichere Verstaulage ist dadurch erreicht. Dennoch ist die Verstaueinheit sehr kompakt und nur Rahmenseitig ausgebildet.

Erfindungsgemäß weist das hintere Rahmenteil einen in Richtung der Längsachse des hinteren Rahmenteils orientierten Trennsteg auf. Der Trennsteg trennt eine obere Nutaufnahme des hinteren Rahmenteils von einer in Höhenrichtung darunter ausgebildeten Aufnahmenut einer Verstaueinheit des Ablagebodens. Diese zur Nutaufnahme separierte Aufnahmenut ist in dem hinteren Rahmenteil ausgebildet. Durch den Trennsteg ist die Stabilität des hinteren Rahmenteils erhöht, trotz der Ausgestaltung mit zwei Nuten. Darüber hinaus wirkt dieser Trennsteg auch als Begrenzung für die beiden Nuten. Der Trennsteg ist dadurch multifunktional und in das hintere Rahmenteil integriert bzw. einstückig damit ausgebildet.

Vorzugsweise bildet eine obere Wand des Trennstegs in Tiefenrichtung des Ablagebodens eine untere Begrenzungswand der Nutaufnahme. Dadurch ist diese Nutaufnahme nach unten hin stabil begrenzt und weist eine hohe Tragkraft auf. Insbesondere ist die untere Begrenzungswand in Tiefenrichtung betrachtet größer, als eine obere Begrenzungswand der Nutaufnahme. Dadurch kann ein einfaches Einführen eines Plattenteils in die Nutaufnahme ermöglicht werden. Durch die längere untere Begrenzungswand kann zunächst das Plattenteil von oben darauf aufgelegt werden und dann nach hinten in die Nutaufnahme eingeschoben werden. Auch im eingeführten Endzustand liegt das Plattenteil dann großflächiger auf der unteren Begrenzungswand auf. Insbesondere kann zusätzlich oder anstatt dazu eine untere Wand des Trennstegs eine obere Begrenzungswand der Aufnahmenut bilden. Diese untere Wand des Trennstegs ist in Tiefenrichtung betrachtet größer, als eine darunter ausgebildete untere Begrenzungswand der Aufnahmenut. Dadurch ist das zweite Plattenteil in der Nicht-Gebrauchsstellung durch diese untere Wand mehr abgedeckt und geschützt.

Vorzugsweise weist die untere Wand des Trennstegs einen geradlinigen hinteren Abschnitt und einen schräg nach oben und vorne ansteigenden zweiten, vorderen Abschnitt auf. Die beiden Abschnitte grenzen in Tiefenrichtung betrachtet direkt aneinander an. Durch diese Ausgestaltung wird die nach vorne offene Eingangsöffnung der Aufnahmenut der Verstaueinheit in Höhenrichtung aufgeweitet. Dadurch ist ein Einführen und Entnehmen des zweiten Plattenteils vereinfacht.

Vorzugsweise weist die obere Wand des Trennstegs zumindest in dem Abschnitt, in dem das entnehmbare zweite Plattenteil anbringbar ist, einen in Breitenrichtung des Ablagebodens verlaufenden, rinnenartigen Oberflächenversatz auf. Dieser Oberflächenversatz ist in Tiefenrichtung des Ablagebodens betrachtet an einer Stelle ausgebildet, an welcher die obere Begrenzungswand der Nutaufnahme ihren vorderen Rand aufweist. Somit wird durch diesen Oberflächenversatz die Nutaufnahme an ihrer Eingangsöffnung in Höhenrichtung aufgeweitet. Ein einfacheres Einführen und Herausführen eines Plattenteils, insbesondere des zweiten Plattenteils, ist dadurch ermöglicht. Der Oberflächenversatz ist insbesondere als Stufe ausgebildet, an die eine schräg nach unten und hinten geneigte Rampe von vorne mündet.

Vorzugsweise ist der Trennsteg als Hohlprofil ausgebildet. Dadurch ist er gewichtsreduziert ausgebildet. Des Weiteren kann der Hohlraum zur Aufnahme weiterer Elemente genutzt werden. Insbesondere ist in dem Hohlraum zumindest ein Schraubdom zumindest zum Verschrauben mit einer anderen Komponente ausgebildet. Insbesondere kann vorgesehen sein, dass dadurch ein Verschrauben des hinteren Rahmenteils mit den seitlichen Rahmenteilen ausgebildet ist. Vorzugsweise ist der zumindest eine Schraubdom mit dem Trennsteg einstückig ausgebildet. Er ist somit in den Trennsteg integriert ausgebildet.

Vorzugsweise weist ein vorderer Endbereich einer oberen Begrenzungswand der Nutaufnahme eine schräge Innenwand auf, so dass die vertikale Lichte Weite der Nutaufnahme vergrößert ist. Dadurch ist das Einführen und Entnehmen eines Plattenteils einfacher ermöglicht. Insbesondere ist dies nur für dasjenige seitliche Rahmenteil ausgebildet, an welchem das zweite Plattenteil in seiner Gebrauchsstellung angeordnet ist.

Vorzugsweise weist die Nutaufnahme über die gesamte in Breitenrichtung bemessene Breite des zweiten Plattenteils betrachtet eine in Tiefenrichtung bemessene Tiefe auf, die größer ist, als ein in Tiefenrichtung bemessener Abstand zwischen einem Auszugsstopp bzw. einer Anschlagkante und einem vorderen Rand eines Kantenschutzelements. Das Kantenschutzelement ist an einem hinteren Rand des zweiten Plattenteils angeordnet. Es weist insbesondere ein im Querschnitt U-artiges Profil auf. Ein in Höhenrichtung unterer U-Schenkel weist einen vorderen Rand auf. Dieser stellt insbesondere den Rand dar, zu welchem der Abstand zum Auszugsstopp bemessen ist. Der Abstand ist in der Endposition des zweiten Plattenteils an dem Trägerrahmen und in der Gebrauchsstellung des zweiten Plattenteils gemessen. Der Auszugsstopp ist an dem seitlichen Rahmenteil ausgebildet, an dem das zweite Plattenteil in der Gebrauchsstellung angebracht ist. Durch diese vorteilhafte Ausführung kann ein Herunterkippen des zweiten Plattenteils verhindert werden, wenn es aus der genannten Endposition nach vorne gezogen wird. Es schlägt also mit dem vorderen Rand an dem Auszugsstopp an, bevor das Kantenschutzelement und/oder der hintere Rand des zweiten Plattenteils vollständig aus der Nutaufnahme herausgezogen werden kann.

Vorzugsweise weist der Ablageboden ein Sicherungsteil auf, welches an einem Frontrand des zweiten Plattenteils angeordnet ist, insbesondere ortsfest angeordnet ist. Dies bedeutet insbesondere, dass das Sicherungsteil weder in Tiefenrichtung noch in Breitenrichtung relativ zum zweiten Plattenteil verschoben werden kann. Dadurch ist es positionsstabil und lagegenau dauerhaft daran angeordnet. Das Sicherungsteil überragt das zweite Plattenteil in Breitenrichtung. In der Gebrauchsstellung der beiden Plattenteile umgreift das Sicherungsteil mit einem Abschnitt einen Frontrand des ersten Plattenteils. Die beiden Plattenteile sind dadurch frontseitig auf gleichem Höhenniveau gehalten. Insbesondere ist derjenige Abschnitt des Sicherungsteils, der zum Umgreifen des Frontrands des ersten Plattenteils vorgesehen ist, als Hohlrinne gebildet. In diese taucht der Frontrand des ersten Plattenteils in der Gebrauchsstellung des zweiten Plattenteils ein. Dieser Abschnitt weist jedoch weder eine Klemmung oder Klammerung des Frontrands auf. Er ist nur als Hülle ausgebildet. Ein Herausführen des zweiten Frontrands aus diesem Abschnitt ist ohne Überwindung einer in Tiefenrichtung wirkenden Klemmkraft oder Klammerkraft ermöglicht. Das Sicherungsteil kann auch als Höhenlagehalteelement für die Plattenteile in der Gebrauchsstellung bezeichnet werden.

Vorzugsweise ist ein in Tiefenrichtung bemessener Überlapp zwischen dem Sicherungsteil und dem Frontrand kleiner, als die oben erwähnte Tiefe der Nutaufnahme. Dies gilt in der Endposition des zweiten Plattenteils am Trägerrahmen und in der Gebrauchsstellung. Durch diese vorteilhafte Ausführung ist ein Sicherungskonzept ermöglicht. Dadurch ist nämlich auch erreicht, dass bei einem Entnehmen des zweiten Plattenteils zunächst beim nach vorne Ziehen des zweiten Plattenteils das Sicherungsteil vom Frontrand des ersten Plattenteils entkoppelt wird. Es kann also mit dem zweiten Plattenteil in Tiefenrichtung soweit nach vorne gezogen werden, dass kein Überlappen mehr eingestellt ist. In diesem Zustand ist dann auch das Anschlagen des vorderen Rands des Kantenschutzelements an dem Auszugsstopp an dem seitlichen Rahmenteil ausgebildet. In diesem Zwischenzustand kann dann das zweite Plattenteil am vorderen Rand nach oben angehoben werden bzw. nach oben geschwenkt werden. Durch die vorteilhaft ausgebildete, aufgeweitete Eingangsöffnung der Nutaufnahme kann dann dieses Anheben einfach erfolgen. Das zweite Plattenteil kann dann in dieser gekippten Stellung vollständig aus der Nutaufnahme entnommen werden und schräg nach oben und vorne herausgezogen werden.

Mit Angaben "oben", "unten", "vorne", "hinten, "horizontal", "vertikal", "Tiefenrichtung", "Breitenrichtung", "Höhenrichtung" etc. sind die bei bestimmungsgemäßem Gebrauch und bestimmungsgemäßem Anordnen des Ablagebodens gegebenen Positionen und Orientierungen angegeben.

Weitere Merkmale der Erfindung ergeben sich aus den Ansprüchen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines Haushaltskältegeräts mit einem Ausführungsbeispiel eines erfindungsgemäßen Ablagebodens;
- Fig. 2: eine vergrößerte Darstellung eines Ausführungsbeispiels eines erfindungsgemäßen Ablagebodens in einem Aufnahmeraum des Haushaltskältegeräts, wobei der Ablageboden in einer Gebrauchsstellung von beiden Plattenteilen einer Ablageplatte ist;
- Fig. 3: eine Darstellung gemäß Fig. 2, in welcher dieses zweite Plattenteil in einer Nicht-Gebrauchsstellung angeordnet ist;
- Fig. 4: eine perspektivische Darstellung eines Ausführungsbeispiels eines erfindungsgemäßen Ablagebodens in der Gebrauchsstellung der Ablageplatte;
- Fig. 5: eine Darstellung gemäß Fig. 4, in welcher das zweite Plattenteil aus der Gebrauchsstellung entnommen ist;
- Fig. 6: eine perspektivische Darstellung eines Ausführungsbeispiels gemäß der Erfindung eines hinteren Rahmenteils eines Trägerrahmens des Ablagebodens;
- Fig. 7a: eine Darstellung eines hinteren Eckbereichs des Ablagebodens im Bereich des ersten Plattenteils der Ablageplatte;
- Fig. 7b: die Darstellung der Komponenten gemäß Fig. 7a in einer dazu unterschiedlichen Perspektive;
- Fig. 8a: eine perspektivische Darstellung des zweiten Plattenteils im vorderen Bereich mit einem daran angeordneten separaten Sicherungsteil;
- Fig. 8b: die Darstellung gemäß Fig. 8a mit dem zusätzlich gezeigten ersten Plattenteil der Ablageplatte;
- Fig. 9: eine perspektivische Darstellung eines Mittelstegs, der zwischen den beiden Plattenteilen der Ablageplatte angeordnet ist;
- Fig. 10: eine Vertikalschnittdarstellung durch den Mittelsteg gemäß Fig. 9 mit zusätzlich gezeigten beiden Plattenteilen der Ablageplatte;
- Fig. 11: eine perspektivische Darstellung eines Teilbereichs des ersten Plattenteils;
- Fig. 12: eine perspektivische Darstellung eines weiteren Teilbereichs des Ablagebodens;
- Fig. 13: eine Vertikalschnittdarstellung durch die Ansicht gemäß Fig. 12;
- Fig. 14: eine perspektivische Schnittdarstellung durch den Ablageboden im Bereich eines zweiten seitlichen Rahmenteils, welches zum Halten des zweiten Plattenteils vorgesehen ist;
- Fig. 15: die Darstellung gemäß Fig. 14, bei welcher das zweite Plattenteil in einer Zwischenentnahmeposition ausgehend von der in Fig. 14 gezeigten Endposition angeordnet ist;
- Fig. 16: eine Darstellung gemäß Fig. 14 und 15, wobei das zweite Plattenteil in einer zur Entnahme vorgesehenen und auf die Position in Fig. 15 folgenden weiteren Zwischenentnahmeposition angeordnet ist;
- Fig. 17: eine perspektivische Darstellung eines weiteren, nicht erfindungsgemäßen Ausführungsbeispiels eines Ablagebodens in einem Teilausschnitt; und
- Fig. 18: eine perspektivische Darstellung eines weiteren, nicht erfindungsgemäßen Ausführungsbeispiels eines Ablagebodens.

In den Figuren werden gleiche oder funktionsgleiche Elemente mit den gleichen Bezugszeichen versehen.

In Fig. 1 ist in einer perspektivischen Darstellung ein Haushaltskältegerät 1 gezeigt. Das Haushaltskältegerät 1 ist zum Lagern und Konservieren von Lebensmitteln ausgebildet. Das Haushaltskältegerät 1 weist ein Gehäuse 2 auf. In dem Gehäuse 2 ist zumindest ein Aufnahmeraum 3 für Lebensmittel ausgebildet. Der Aufnahmeraum 3 kann ein Kühlraum oder ein Gefrierraum sein.

Das Haushaltskältegerät 1 kann ein Kühlgerät oder ein Gefriergerät oder ein Kühl-Gefrier-Kombigerät sein. Das Haushaltskältegerät 1 weist darüber hinaus eine Tür 4 auf. Die Tür 4 ist schwenkbar an dem Gehäuse 2 angeordnet. Sie ist zum frontseitigen Verschließen des Aufnahmeraums 3 angeordnet. Der Aufnahmeraum 3 ist durch Wände eines Innenbehälters 5 des Haushaltskältegeräts 1 begrenzt. In dem Aufnahmeraum 3 sind im Beispiel Ablageböden angeordnet. Die entnehmbaren Ablageböden können auch als Fachböden bezeichnet werden. In dem Zusammenhang ist ein Ausführungsbeispiel eines Ablagebodens 6 gezeigt. Bei diesem Ausführungsbeispiel ist eine Ablageplatte als zusammenhängende Fläche aus zwei separaten Plattenteilen 7, 8 gebildet. Beide Plattenteile sind in der Gebrauchsstellung angeordnet. In dem Zusammenhang sind sie in Breitenrichtung (x-Richtung) des Ablagebodens 6 nebeneinander angeordnet. Die Breitenrichtung ist auch diejenige des Haushaltskältegeräts 1. In Höhenrichtung (y-Richtung) sind die beiden Plattenteile auf gleicher Höhenlage angeordnet. Die Höhenrichtung entspricht der des Ablagebodens 6 und ist auch gleich die Höhenrichtung des Haushaltskältegeräts 1. In Tiefenrichtung (z-Richtung) sind die beiden Plattenteile 7, 8 in ihrer Gebrauchsstellung ebenfalls auf gleicher Tiefenlage zueinander angeordnet. Die Tiefenrichtung des Ablagebodens 6 entspricht auch der Tiefenrichtung des Haushaltskältegeräts 1.

In Fig. 1 ist darüber hinaus ein entsprechender Ablageboden 6 als Beispiel gezeigt, indem nur die Gebrauchsstellung des ersten Plattenteils 7 gezeigt ist. Das zweite Plattenteil 8 ist in Höhenrichtung unter dem ersten Plattenteil 7 angeordnet und in einer Nicht-Gebrauchsstellung positioniert. Dennoch ist es auch in dieser Nicht-Gebrauchsstellung an dem Ablageboden 6 selbst verbleibend angeordnet beziehungsweise verstaut.

In Fig. 2 ist in einer vergrößerten Darstellung ein Ausschnitt des Haushaltskältegeräts 1 gezeigt. Beispielhaft sind auch hier mehrere Fachböden beziehungsweise Ablageböden 6 angeordnet. Ein Ablageboden 6 ist hier mit zwei Plattenteilen 7 und 8 in einer Gebrauchsstellung dargestellt. Das erste Plattenteil 7 und das zweite Plattenteil 8 sind so nebeneinander und überlappungsfrei zueinander angeordnet, dass sie eine gemeinsame zusammenhängende horizontale und ebene Ablageplatte 9 bilden. Wie zu erkennen ist, können Gegenstände, insbesondere Lagergüter, auf den Ablageböden 6 abgestellt werden. Bei der vollständigen Gebrauchsstellung der gesamten Ablageplatte 9 gemäß der Darstellung in Fig. 2 können auf beiden Plattenteilen 7 und 8 Gegenstände aufgestellt werden.

In Fig. 3 ist der Ablageboden 6 in einer Anordnung gezeigt, in welcher nur das erste Plattenteil 7 in der Gebrauchsstellung angeordnet ist. Das zweite Plattenteil 8 ist in der Nicht-Gebrauchsstellung angeordnet. Dazu ist sie in Höhenrichtung betrachtet unterhalb des ersten Plattenteils 7 sowie in Breitenrichtung auf gleicher Breitenlage und/oder in Tiefenrichtung in gleicher Tiefenlage wie dieses erste Plattenteil 7 angeordnet. Insbesondere ist dieses zweite Plattenteil 8 in der Nicht-Gebrauchsstellung an einem Trägerrahmen 10 des Ablagebodens 6 verstaut. In dieser Ausgestaltung kann der im Bereich des zweiten Plattenteils 8 nach oben frei geworden Volumenraum genutzt werden, um größere Gegenstände, wie Flaschen unterhalb dem Ablageboden 6 aufzustellen, die dann in Höhenrichtung weiter nach oben ragen, als der Ablageboden 6. Diese Gegenstände erstrecken sich dann zwischen den beiden gestapelt angeordneten Plattenteilen 7 und 8 und dem Trägerrahmen 10 nach oben.

In Fig. 4 ist in einer perspektivischen Darstellung ein Ausführungsbeispiel eines Ablagebodens 6 gezeigt. Dieser Ablageboden 6 weist das erste Plattenteil 7 und das dazu separate zweite Plattenteil 8 auf. Das erste Plattenteil 7 ist eine vorzugsweise viereckige Platte. Das zweite Plattenteil 8 ist vorzugsweise eine viereckige Platte. Insbesondere sind die beiden Plattenteile 7 und 8 gleich groß. Das erste Plattenteil 7 und/oder das zweite Plattenteil 8 können aus einem zumindest bereichsweise transparenten Material ausgebildet sein. Es können Kunststoffplatten oder Glasplatten sein.

Insbesondere weist der Ablageboden 6 einen zu den beiden separaten Plattenteilen 7 und 8 separaten Trägerrahmen 10 auf. Dieser Trägerrahmen 10 ist U-förmig ausgebildet. Er umgreift die Ablageplatte 9 nur an drei Seiten. Der Trägerrahmen 10 ist somit ein nur dreiseitiger Rahmen. Wie in der Darstellung in Fig. 4 zu erkennen ist, weist der Trägerrahmen 10 ein erstes seitliches Rahmenteil 11, ein hinteres Rahmenteil 12 und ein zweites seitliches Rahmenteil 13 auf. Zumindest frontseitig ist die Ablageplatte 9 ohne Einfassung durch diesen Trägerrahmen 10. Die Ablageplatte 9 ist nach vorne hin freiliegend.

Es kann vorgesehen sein, dass der dreiseitige Trägerrahmen 10 einstückig ausgebildet ist. Dies bedeutet, dass er auch einstückig hergestellt ist.

In einer vorteilhaften Ausführung ist vorgesehen, dass die drei Rahmenteile 11, 12 und 13 zueinander separate Komponenten sind. Sie können durch eine jeweilige Verbindung, insbesondere eine zerstörungsfrei lösbare Verbindung, miteinander verbunden sein. Insbesondere kann vorgesehen sein, dass das erste Rahmenteil 11 an seinem in Tiefenrichtung (z-Richtung) hinteren Ende mit einem Ende des hinteren Rahmenteils 12 verbunden ist. Insbesondere kann hier eine Steckverbindung und/oder eine Schraubverbindung vorgesehen sein. Entsprechendes kann in einem hinteren Eckbereich des Ablagebodens 6 zwischen dem zweiten seitlichen Rahmenteil 13 und dem hinteren Rahmenteil 12 vorgesehen sein.

In einer vorteilhaften Ausführung ist dazu vorgesehen, dass das hintere Rahmenteil 12 in das erste seitliche Rahmenteil 11 eingesteckt ist. Ebenso kann dies bei der Verbindung zwischen dem hinteren Rahmenteil 12 und dem zweiten seitlichen Rahmenteil 13 vorgesehen sein. Dadurch ergeben sich in hinteren Eckbereichen 14 und 15 in Breitenrichtung überlappende Verbindungen zwischen den genannten Rahmenteilen 11, 12, 13. Insbesondere ist vorgesehen, dass eine nur im Eckbereich 14 angeordnete Abschlussplatte 16 des ersten Rahmenteils 11 das hintere Rahmenteil 12 von oben bereichsweise abdeckt. Entsprechendes kann mit einer Abdeckplatte 17 zwischen dem zweiten seitlichen Rahmenteil 13 und dem hinteren Rahmenteil 12 vorgesehen sein. Die Abdeckplatte 17 ist nur im Eckbereich 15 ausgebildet.

In Fig. 4 ist die Ablageplatte 9 in einer vollständigen Gebrauchsstellung gezeigt. Dies bedeutet, dass beide Plattenteile 7 und 8 in Breitenrichtung nebeneinander angeordnet sind, insbesondere überlappungsfrei. In Tiefenrichtung und in Höhenrichtung sind sie jeweils auf gleicher Lage positioniert, sodass eine zusammenhängende viereckige Ablageplatte 9 gebildet ist. Insbesondere ist auch der Ablageboden 6 viereckig ausgebildet.

In einer vorteilhaften Ausführung ist vorgesehen, dass das erste Plattenteil 7 an einem Frontrand 18 ein dazu separates Kantenschutzelement 19 aufweist. Dies ist insbesondere als U-Profil und/oder einstückig ausgebildet. Es kann auch vorgesehen sein, dass an einem Frontrand 20 des zweiten Plattenteils 8 ein entsprechendes Kantenschutzelement 21 angeordnet ist.

Die Kantenschutzelemente 19 und 21 können zu den Plattenteilen 7 und 8 separate Schienen sein. Sie sind beispielsweise aufgesteckt oder angeklebt.

In einer vorteilhaften Ausführung ist vorgesehen, dass das erste Plattenteil 7 an seinem dem vorderen Rand 18 gegenüberliegenden hinteren Rand 22 (Fig. 7b) ein separates Kantenschutzelement 23 aufweist. Das Kantenschutzelement 23 kann auch hier insbesondere im Querschnitt U-artig sein. Insbesondere kann auch vorgesehen sein, dass das zweite Plattenteil 8 an seinem hinteren Ende 24 (Fig. 5) ein separates Kantenschutzelement 25 aufweist. Dieses Kantenschutzelement 25 kann U-artig ausgebildet sein.

In einer vorteilhaften Ausführung weist der Ablageboden 6 darüber hinaus ein Verbindungsteil beziehungsweise ein frontseitiges und zu den Plattenteilen 7, 8 und dem Trägerrahmen 10 separates Sicherungsteil 26 auf. Dieses Sicherungsteil 26 ist als Schiene bzw. Balken ausgebildet. Es umgreift das zweite Plattenteil 8 frontseitig. Insbesondere ist es in Breitenrichtung verschiebegesichert an diesem zweiten Plattenteil 8 angeordnet. Insbesondere ist es ortsfest daran angeordnet. Beispielsweise kann in dem Zusammenhang eine Klemmverbindung oder eine Klebeverbindung oder dergleichen vorgesehen sein. Insbesondere umgreift das Sicherungsteil 26 auch das Kantenschutzelement 21.

In Breitenrichtung ist das Sicherungsteil 26 über die Breite des zweiten Plattenteils 8 an dessen Eckbereich seitlich überstehend. In der in Fig. 4 gezeigten Gebrauchsstellung der gesamten Ablageplatte 9 überragt dieses Sicherungsteil 26 somit auch einen Teilbereich des vorderen Rands 18 des ersten Plattenteils 7. Insbesondere umgreift es frontseitig auch einen vorzugsweise vorhandenen frontseitigen Kantenschutz 19. Dieses Sicherungsteil 26 ist jedoch nicht fest mit dem zweiten Plattenteil 7 verbunden. Es dient lediglich als frontseitige Schutzüberdeckung beziehungsweise Schutzkappe für das erste Plattenteil 7. Es ist insbesondere keine lagesichernde Verbindung mit dem ersten Plattenteil 7 in Breitenrichtung und in Tiefenrichtung ausgebildet. Aufgrund der ortsfesten Anordnung des Sicherungsteils 26 an dem zweiten Plattenteil 8, wodurch eine positionsfixierte Anordnung in Tiefenrichtung daran gebildet ist, ist derartiges mit dem ersten Plattenteil 7 nicht ausgebildet. Durch die ortsfeste Positionierung in Tiefenrichtung an dem zweiten Plattenteil 8 ist in dieser Anordnung gemäß Fig. 4 auch das erste Plattenteil 7 in der Niveaulage in Höhenrichtung zu dem zweiten Plattenteil 8 gehalten.

Das Sicherungsteil 26 stellt somit in dieser vollständigen Gebrauchsstellung der Ablageplatte 9 ein frontseitiges Lage- beziehungsweise Niveauhalteteil dar. Ein unerwünschter Versatz in Höhenrichtung dieser beiden Plattenteile 7 und 8 ist dadurch verhindert.

Wie in Fig. 4 zu erkennen ist, erstrecken sich die beiden seitlichen Rahmenteile 11 und 13 nicht über die gesamte Tiefe der Plattenteile 7 und 8. Sie sind gegenüber den vorderen Kanten bzw. Fronträndern 18 und 20 zurückversetzt endend.

Erfindungsgemäß ist vorgesehen, dass der Ablageboden 6 eine Verstaueinheit 27 aufweist. Die Verstaueinheit 27 ist in das erste seitliche Rahmenteil 11 und das hintere Rahmenteil 12 integriert und somit einstückig damit ausgebildet. Insbesondere weist die Verstaueinheit 27 eine Aufnahmenut 28 in dem ersten seitlichen Rahmenteil 11 auf. Mit dem ersten seitlichen Rahmenteil 11 wird das erste Plattenteil 7 seitlich gehalten. Das zweite Plattenteil 8 wird in der Gebrauchsstellung damit nicht gehalten.

Diese Aufnahmenut 28 ist in Höhenrichtung betrachtet unterhalb einem Auflagepodest 29 des ersten Rahmenteils 11 ausgebildet. Dieses Auflagepodest 29 ist nach oben hin offen. Dadurch kann dieses erste Plattenteil 7 von oben aufgelegt werden. Nach oben hin ist es durch das erste Rahmenteil 11 seitlich nicht bedeckt.

Das erste Rahmenteil 11 weist darüber hinaus einen seitlichen Anschlagsteg 30 auf. Der Anschlagsteg 30 erhebt sich von dem Auflagepodest 29 nach oben. Durch diesen Anschlagsteg 30 ist eine Positionsbegrenzung beziehungsweise ein Verschiebestopp für das erste Plattenteil 7 in Breitenrichtung gebildet.

Die Verstaueinheit 27 weist erfindungsgemäß auch eine weitere Aufnahmenut 31 in dem hinteren Rahmenteil 12 auf. Die in Fig. 5 gezeigte Aufnahmenut 31 ist nach vorne hin offen. Das zweite Plattenteil 8 kann somit in der Gebrauchsstellung in die Aufnahmenut 28 und die Aufnahmenut 31 eingeschoben werden und ist somit unterhalb des ersten Plattenteils 7 verstaut angeordnet.

Der Ablageboden 6 weist in einer vorteilhaften Ausführung einen Mittelsteg 32 (Fig. 4) auf. Vorzugsweise kann der Trägerrahmen 10 aber auch durch die oben genannten Ausführungen und auch nachfolgend noch dargelegte Erläuterungen auch alleine ohne den Mittelsteg 32 ausgebildet sein und die Plattenteile 7, 8 stabil halten. Der Mittelsteg 32 ist vorzugsweise ein insbesondere zum Trägerrahmen 10 separates Teil. Der Mittelsteg 32 nimmt an dem, dem ersten Rahmenteil 11 gegenüberliegenden Randbereich das erste Plattenteil 7 auf. Der Mittelsteg 32 erstreckt sich in Tiefenrichtung. In einer vorteilhaften Ausführung ist er direkt an dem hinteren Rahmenteil 12 angeordnet. Der Mittelsteg 32 kann ein zum hinteren Rahmenteil 12 separates Bauteil sein. Er kann durch eine Steckverbindung und/oder eine Schraubverbindung mit dem hinteren Rahmenteil 12 verbunden sein. Es kann vorgesehen sein, dass der Mittelsteg 32 in Tiefenrichtung betrachtet kürzer ist, als die beiden seitlichen Rahmenteile 11 und 13. Es kann auch vorgesehen sein, dass der Mittelsteg 32 länger ist. Der Mittelsteg 32 kann sich über die gesamte in Tiefenrichtung bemessene Länge der beiden Plattenteile 7 und 8 erstrecken. Der Mittelsteg 32 ist als Halterung beziehungsweise Auflageteil für das erste Plattenteil 7 gebildet. In der Gebrauchsstellung des zweiten Plattenteils 8 ist dieses auch auf diesen Mittelsteg 32 aufsitzend angeordnet. In der Nicht-Gebrauchsstellung des zweiten Plattenteils 8 dient der Mittelsteg 32 in einer vorteilhaften Ausführung auch als Teilkomponente der Verstaueinheit 27. In vorteilhafter Weise weist der Mittelsteg 32 dazu eine integrierte Aufnahmenut 33 auf. In diese kann das zweite Plattenteil 8 in der Nichtgebrauchsstellung eingeschoben werden und darin gehalten werden.

In einer vorteilhaften Ausführung kann somit vorgesehen sein, dass die Verstaueinheit 27 durch eine dreiseitige, insbesondere U-förmige Aufnahmenut gebildet ist. Diese kann durch die drei separaten Aufnahmenuten 28, 31 und 33 gebildet sein.

Wie in Fig. 4 zu erkennen ist, weist der Mittelsteg 32 ein Auflagepodest 34 auf. Dieses Auflagepodest 34 ist nach oben hin offen ausgebildet. Auf diesem Auflagepodest 34 liegt nur das zweite Plattenteil 8 von oben auf, wenn es in seiner Gebrauchsstellung angeordnet ist. Darüber hinaus weist der Mittelsteg 34 ein integriertes Halteteil 35 auf. Dieses weist vorzugsweise einen Schlitz beziehungsweise eine Nut 36 auf. In diesen Schlitz beziehungsweise in diese Nut 36 taucht dieses erste Plattenteil 7 randseitig ein. Dies ist in Fig. 4 gezeigt. Wie zu erkennen ist, ist dieses Eingriffsteil 35 mit der Nut 36 in Höhenrichtung betrachtet oberhalb der vorzugsweise ausgebildeten Aufnahmenut 33 angeordnet.

Das erste Plattenteil 7 ist insbesondere ortsfest an dem Trägerrahmen 10 und dem Mittelsteg 32 verbaut.

In Fig. 5 ist der Ablageboden 6 in einer perspektivischen Darstellung gezeigt, wobei das zweite Plattenteil 8 aus seiner Gebrauchsstellung entnommen ist. In Fig. 5 ist das zweite seitliche Rahmenteil 13 in einer Schnittdarstellung gezeigt (Schnittebene ist die y-z-Ebene). Wie in den Darstellungen gemäß Fig. 4 und Fig. 5 zu erkennen ist, weist das zweite Rahmenteil 13 eine nach unten offene Aussparung 37a auf. In diese kann ein Aufnahmenocken, beispielsweise Nocken 83, 84 (Fig. 18), eintauchen, der an einer Seitenwand des Innenbehälters 5 angeordnet ist. Zusätzlich oder anstatt dazu kann eine weitere Aussparung 38 ausgebildet sein, in die ein weiterer Nocken, beispielsweise Nocken 83 oder 84 (Fig. 18), an einer vertikalen Seitenwand des Innenbehälters 5 eingreifen kann. Dies ist dann der Fall, wenn der Ablageboden 6 in dem Aufnahmeraum 3 angeordnet ist und an insbesondere vertikalen Seitenwänden des Innenbehälters 5 gehalten ist. Entsprechend kann auch das erste Rahmenteil 11 ausgebildet sein. Insbesondere ist die bereits angesprochene Aufnahmenut 31 im hinteren Rahmenteil 12 vorzugsweise zumindest über die Länge des ersten Plattenteils 7 ausgebildet. Sie kann über die gesamte Länge des hinteren Rahmenteils 12 ausgebildet sein. Dies ist in Fig. 5 gezeigt. Wie in den Darstellungen gemäß Fig. 4 und Fig. 5 zu erkennen ist, sind die beiden seitlichen Rahmenteile 11 und 13 in ihrem Inneren als Fachwerkstruktur ausgebildet. Dadurch sind sie einerseits mit geringem Gewicht ausgebildet, andererseits mit hoher Steifigkeit ausgebildet.

Insbesondere ist vorgesehen, dass das zweite seitliche Rahmenteil 13 keine Komponente für die Verstaueinheit 27 aufweist. Insbesondere weist sie somit keine zusätzliche Aufnahmenut, wie sie durch die Aufnahmenut 28 gebildet ist, auf.

Zur Aufnahme des ersten Plattenteils 7 an dem hinteren Rahmenteil 12 ist erfindungsgemäß eine Nutaufnahme 38 ausgebildet, wie dies in Fig. 4 und Fig. 5 gezeigt ist. Diese Nutaufnahme 38 ist in vorteilhafter Ausführung über die gesamte Länge des hinteren Rahmenteils 12 in dieser Breitenrichtung ausgebildet. Sie dient daher auch zur entsprechenden Aufnahme des hinteren Bereichs des zweiten Plattenteils 8, wenn dieses in der Gebrauchsstellung angeordnet ist. Diese Nutaufnahme 38 ist in Höhenrichtung oberhalb der dazu separaten Aufnahmenut 31 ausgebildet.

In Fig. 6 ist in einer perspektivischen Darstellung das hintere Rahmenteil 12 gezeigt. Wie zu erkennen ist, ist die Nutaufnahme 38 durch eine obere Wand 39 begrenzt. Nach unten hin ist diese Nutaufnahme 38 durch eine Begrenzungswand 40 begrenzt. Diese Begrenzungswand 40 stellt eine obere Wand 41 eines Trennstegs 42 dar. Der Trennsteg 42 ist einstückig mit dem hinteren Rahmenteil 12 ausgebildet. Der Trennsteg 42 weist die obere Wand 41 auf. Er weist darüber hinaus eine untere Wand 43 auf. Vorzugsweise ist der Trennsteg 42 als Hohlprofil ausgebildet. Die untere Wand 43 des Trennstegs 42 begrenzt die Aufnahmenut 31 von oben. Der Trennsteg 42 ist somit eine Trennwand zwischen der Nutaufnahme 38 und der Aufnahmenut 31 und begrenzt beide direkt. Die Aufnahmenut 31 ist nach unten hin durch eine untere Wand bzw. untere Begrenzungswand 44 begrenzt. Wie zu erkennen ist, erstreckt sich der Trennsteg 42 in Tiefenrichtung betrachtet weiter nach vorne, als die obere Begrenzungswand bzw. die obere Wand 39. Er erstreckt sich diesbezüglich auch weiter nach vorne als diese unter Begrenzungswand 44.

Wie in Fig. 6 gezeigt ist, ist in einem Hohlraum 45 des Trennstegs 42 zumindest ein Schraubdom 46 integriert ausgebildet. An diesen Schraubdom 46 kann bei der Darstellung in Fig. 6 das zweite seitliche Rahmenteil 13 verschraubt werden. Darüber hinaus wird das zweite Rahmenteil 13 seitlich auf die Struktur des hinteren Rahmenteils 12 aufgesteckt. Darüber hinaus ist in einem vorderen, insbesondere verjüngten, Bereich des Trennstegs 42 eine weitere Bohrung 47 integriert ausgebildet. Diese Bohrung 47 ist vorzugsweise über die gesamte Länge durchgehend ausgebildet. An ihr kann der separate Mittelsteg 32 verschraubt werden. Auch eine zusätzliche Verschraubung des seitlichen Rahmenteils 13 ist endseitig an dem hinteren Rahmenteil 12 dadurch zusätzlich ermöglicht.

Wie darüber hinaus in Fig. 6 zu erkennen ist, weist diese obere Wand 41 des Trennstegs 42 einen Oberflächenversatz 48 auf. Dieser in Richtung der Längsachse orientierte rinnenartige Versatz 48, der sich in Tiefenrichtung dadurch ausbildet, dass sich ein Höhenversatz, insbesondere ein stufenartiger Höhenversatz, ausbildet, ermöglicht die einfachere Entnahme des zweiten Plattenteils 8. Insbesondere weist dieser Oberflächenversatz 48 eine nach unten orientierte schräge Wand 49 auf. Vorteilhafterweise weist die obere Wand 39 an ihrem vorderen Ende eine der Nutaufnahme 38 zugewandte Abschrägung 50 auf. Dadurch wird die Nutaufnahme 38 in ihrem vorderen Bereich ebenfalls aufgeweitet, sodass auch hier das Einführen und Entnehmen des zweiten Plattenteils 8 vereinfacht ist.

Insbesondere ist vorgesehen, dass das hintere Rahmenteil 12 eine Hohlkammer 51 aufweist, die rückseitig an die Nutaufnahme 38 und die Aufnahmenut 31 sowie den Trennsteg 42 angrenzt.

Wie darüber hinaus in Fig. 6 zu erkennen ist, ist die untere Wand 43 des Trennstegs 42 insbesondere nicht geradlinig ausgebildet. Sie weist einen hinteren geradlinigen Abschnitt 52 auf. Nach vorne hin angrenzend ist ein schräg nach oben und vorne orientierter weiterer Abschnitt 53 ausgebildet. Auch durch diese Abschrägung ist einerseits eine individuelle verbesserte Positionsfixierung des seitlichen Rahmenteils 13 und/oder 11 ermöglicht und/oder eine verbesserte Positionsfixierung des Mittelstegs 32 ermöglicht. Insbesondere ist dadurch auch, eine einfachere Entnahme und Einführung des zweiten Plattenteils 8 in die Verstaustellung unterhalb des ersten Plattenteils 7 ermöglicht.

Darüber hinaus ist in einer vorteilhaften Ausführung vorgesehen, dass der Trennsteg 42 an seinem vorderen Randbereich sowohl nach oben hin eine Abschrägung 54 als auch nach unten hin eine Abschrägung 55 aufweist. Durch diese Verjüngung in der Verjüngung ist ebenfalls das Einführen und Entnehmen von Plattenteilen 7 und/oder 8 vereinfacht.

In Fig. 7a ist in einer perspektivischen Darstellung ein linker hinterer Eckbereich des Ablagebodens 6 gezeigt. Wie zu erkennen ist, weist das Ablagepodest 29 eine Aufnahmemulde 56 auf. In diese ist ein unterer Schenkel 57 des Kantenschutzelements 23 eingebettet angeordnet. Wie darüber hinaus zu erkennen ist, ist dieses erste Plattenteil 7 auch durch die Abschlussplatte 16 in Tiefenrichtung lagegesichert. Die Abschlussplatte 16 umgreift nach vorne hin einen oberen Schenkel 58 des Kantenschutzelements 23. Wie darüber hinaus in Fig. 7b zu erkennen ist, erstreckt sich der untere Schenkel 57 des Kantenschutzelements 23 weiter nach vorne als der obere Schenkel 58.

Wie in Fig. 7b zu erkennen ist, weist der Trennsteg 42 in seiner oberen Wand 41 ein Auflagepodest 59 auf. Auf diesem Auflagepodest 59 sitzt der untere Schenkel 57 auf. Dadurch ist eine verbesserte Positionierung und mechanisch stabilere Anbringung des ersten Plattenteils 7 ermöglicht.

Gleiches gilt für das zweite Plattenteil 8, wenn dieses in der Gebrauchsstellung an dem hinteren Rahmenteil 12 angeordnet ist.

Darüber hinaus kann auch vorgesehen sein, dass dieses Auflagepodest 59 als Aufstellbereich für Gegenstände, insbesondere Lagergüter, dient. Dies ist insbesondere dann ermöglicht, wenn das zweite Plattenteil 8 in seiner Nicht-Gebrauchsstellung angeordnet ist und somit dieses Auflagepodest 29 in Breitenrichtung betrachtet zumindest über die Breite des zweiten Plattenteils 8 nach oben freiliegt. Hier können beispielsweise kleinere Gegenstände, wie Joghurtbecher oder dergleichen, aufgestellt werden.

In Fig. 8a ist das zweite Plattenteil 8 in einem Teilausschnitt im vorderen Bereich gezeigt. Die klemmende und insbesondere in Breitenrichtung verschiebegesicherte Lage des Sicherungsteils 26 ist zu erkennen. Insbesondere ist dieses Sicherungsteil 26 klammerartig ausgebildet und umgreift das Kantenschutzelement 19. Ein Abziehen in Tiefenrichtung ist dadurch verhindert. Insbesondere durch eine Anschlagwand 60 ist auch ein Verschieben in Breitenrichtung gesichert. Wie gemäß der Darstellung in Fig. 8b zu erkennen ist, weist dieses Sicherungsteil 26 einen Hohlbereich 61 auf. Dieser Hohlbereich 61 umgreift den vorderen Eckbereich des ersten Plattenteils 7, wie dies in Fig. 8b gezeigt. ist. Dies ist dann der Fall, wenn beide Plattenteile 7 und 8 in der Gebrauchsstellung angeordnet sind. Wie in Fig. 8b dazu gezeigt ist, ist hier ein in Tiefenrichtung bemessener Überlapp a zwischen dem Sicherungsteil 26 und dem ersten Plattenteil 7 ausgebildet. Darüber hinaus ist auch zu erkennen, dass in demjenigen Längenabschnitt des Sicherungsteils 26, welcher nur zur Aufnahme des vorderen Eckbereichs des ersten Plattenteils 7 ausgebildet ist, keine Klemmung vorgesehen ist. Dieser vordere Eckbereich des ersten Plattenteils 7 taucht somit lediglich in diesen Hohlbereich 61 ein, ohne dass eine klemmende oder verschnappende Verbindung ausgebildet werden würde.

In Fig. 9 ist in einer perspektivischen Darstellung der Mittelsteg 32 nochmals gezeigt. Wie zu erkennen ist, ist an einem Boden 62 dieser Nut 36 ein Verschnappelement 63 ausgebildet. Dieses ragt in die Nut 36 hinein. Dadurch kann ein Verschnappen mit einer Schnappaufnahme 64, die in Fig. 11 gezeigt ist, erreicht werden. Diese Schnappaufnahme 64 ist in einer Unterseite 65 des ersten Plattenteils 7 ausgebildet. Dadurch kann die lagesichere Anordnung und positionsfixierte Halterung des ersten Plattenteils 7 insbesondere an dem Mittelsteg 32 verbessert werden.

Diese Schnappaufnahme 64 kann beispielsweise eine eingeschliffene Nut in der Unterseite 65 sein.

In Fig. 9 ist darüber hinaus die Aufnahmenut 33 gezeigt. Eine vordere Nutöffnung 65 ist nach oben und unten hin aufgeweitet. Darüber hinaus ist zu erkennen, dass eine untere Begrenzungswand 66 dieser Aufnahmenut 33 uneben ausgebildet ist.

In Fig. 10 ist in einer Vertikalschnittdarstellung (Schnittebene ist die y-x-Ebene) der Ablageboden 6 im Bereich des Mittelstegs 32 und durch das Schnappelement 63 geschnitten gezeigt. Es ist zu erkennen, dass der Mittelsteg 32 innen hohl ausgebildet ist. In einer vorteilhaften Ausführung kann der Mittelsteg 32 einen Seitendeckel 67 aufweisen, der diesen Hohlbereich seitlich verschließt.

In Fig. 12 ist in einer perspektivischen Darstellung ein Teilbereich des Ablagebodens 6 gezeigt. Es ist hier die Verstaustellung beziehungsweise die Nicht-Gebrauchsstellung des zweiten Plattenteils 8 unterhalb des ersten Plattenteils 7 gezeigt.

In Fig. 13 ist in einer Vertikalschnittdarstellung (Schnittebene ist die y-z-Ebene) entlang der Schnittlinie XIII-XIII in Fig. 12gezeigt. Der Mittelsteg 32 ist hier im ungeschnittenen Zustand gezeigt. Bei dieser Darstellung ist zu erkennen, dass dieses zweite Plattenteil 8 in die Aufnahmenut 33 randseitig eingeführt ist. Aufgrund der unebenen Ausgestaltung der unteren Begrenzungswand 66 ist eine Bodenerhebung 68 ausgebildet, auf der das zweite Plattenteil 8 mit seiner Unterseite direkt aufsitzt. In Tiefenrichtung nach hinten betrachtet ist ein abgesenkter Bereich 69 dieser unteren Begrenzungswand 66 ausgebildet. Dadurch wird ein in Höhenrichtung betrachteter Luftraum für das Kantenschutzelement 25 ausgebildet. Das zweite Plattenteil 8 kann somit eben in dieser Aufnahmenut 33 gelagert werden. Weitere mögliche Schraubdome 70 und 71 sind hier zu erkennen. Des Weiteren ist hier zu erkennen, dass ein weiteres Schnappelement 72 an dem Kantenschutzelement 25 ausgebildet ist. Dieses taucht in eine Schnappaufnahme 73 an der Unterseite des Plattenteils 8 ein. Dadurch ist das Kantenschutzelement 25 an dem zweiten Plattenteil 8 verschnappt. Entsprechendes kann mit dem Kantenschutzelement 23 zur Verschnappung an dem ersten Plattenteil 7 vorgesehen sein.

In Fig. 14 ist der Ablageboden 6 in einer perspektivischen Schnittdarstellung gezeigt. Hier ist das zweite seitliche Rahmenteil 13 in einer Vertikalschnittdarstellung gezeigt, ebenso wie das zweite Plattenteil 8. Die beiden Plattenteile 7 und 8 sind hier in einer Gebrauchsstellung dargestellt. Die Endposition des zweiten Plattenteils 8 ist gezeigt. Eine in Tiefenrichtung bemessene Tiefe b der Nutaufnahme 38 ist gezeigt. Des Weiteren ist ein Abstand c gezeigt. Dieser Abstand c bemisst sich in Tiefenrichtung zwischen einem vorderen Rand 74 eines unteren Schenkels 75 des Kantenschutzelements 25 und einer Anschlagkante die einen Auszugsstopp 76 bildet. Diese Auszugsstopp 76 ist Bestandteil eines in dem dritten Rahmenteil 13 integrierten Anschlags. Dieser Abstand c in der Endposition in der Gebrauchsstellung des zweiten Plattenteils 8 ist kleiner als diese Tiefe b.

Wird nun ausgehend von der Darstellung in Fig. 14 das zweite Plattenteil 8 aus seiner Gebrauchsstellung entfernt, so wird gemäß der Darstellung in Fig. 15 zunächst ein lineares nach vorne Ziehen dieses zweiten Plattenteils 8 in positiver z-Richtung durchgeführt. Dadurch wird gemäß Fig. 15 eine Zwischenentnahmestellung erreicht. In dieser Zwischenentnahmestellung schlägt die vordere Kante bzw. der vordere Rand 74 an dem Auszugsstopp 76 an. Da dieser Abstand c gemäß der Darstellung in Fig. 14 größer ist als die in Tiefenrichtung bemessene Überlappung, ist in dieser Zwischenentnahmestellung gemäß Fig. 15 das Sicherungsteil 26 von dem ersten Plattenteil 7 entkoppelt. Dies bedeutet, dass das Sicherungsteil 26 in Tiefenrichtung nicht mehr mit dem ersten Plattenteil 7 überlappt. In dieser Zwischenentnahmestellung gemäß Fig. 15 ist jedoch der hintere Bereich des Plattenteils 8 noch in der Nutaufnahme 38 teilweise aufgenommen. Ein unerwünschtes Herunterfallen des zweiten Plattenteils 8 ist dadurch vermieden. Ausgehend von der in Fig. 15 gezeigten Zwischenentnahmestellung wird das zweite Plattenteil 8 gemäß der Pfeildarstellung P1 in Fig. 15 am vorderen Rand nach oben gehoben, sodass eine weitere Zwischenentnahmestellung gemäß Fig. 16 erreicht wird. So ist in dem Zusammenhang ein Entnahmewinkel α eingestellt. Dieser lässt sich aufgrund dem Oberflächenvorsatz 48 und der Wand 49 und der verjüngenden Anschrägung am vorderen Rand der Wand 39 einstellen. In dieser in Fig. 16 gezeigten Stellung kann dann das zweite Plattenteil 8 gemäß dem Pfeil P2 aus der Nutaufnahme 38 herausgezogen werden. Dadurch kann das zweite Plattenteil 8 vollständig von dem Ablageboden 6 entfernt werden, bevor es in die Nicht-Gebrauchsstellung am Ablageboden 6 verstaut wird. Insbesondere ist es nicht möglich, das zweite Plattenteil 8 von der Gebrauchsstellung in die Nicht-Gebrauchsstellung oder umgekehrt zu verbringen, ohne es nicht vollständig vom Trägerrahmen 10 zu lösen. Insbesondere ergibt sich aus der Höhe des Auszugsstopps 76 und der in Tiefenrichtung bemessenen Breite des unteren Schenkels 75 der Entnahmewinkel a.

In den Fig. 14 bis 15 sind auch die ineinander gesteckten Strukturteile des hinteren Rahmenteils 12 einerseits und des zweiten seitlichen Rahmenteils 13 zu erkennen. Die Schraubdome sind jeweils ohne die Schraubelemente gezeigt.

In Fig. 17 ist in einer weiteren perspektivischen Darstellung ein Ablageboden 6 im Teilausschnitt gezeigt. Diese Ausführung ist nicht gemäß der Erfindung. Bei dieser Ausführung ist ein Mittelsteg 32 vorgesehen, der unterschiedlich zu den Ausführungen, wie sie vorher genannt wurden, ausgebildet ist. Bei dieser Ausführung ist das Auflageplateau bzw. das Auflagepodest 34 entsprechend vorgesehen. Ein weiteres Auflagepodest 78 ist für das erste Plattenteil 7 vorgesehen. Dieses Auflagepodest 78 ist nach oben hin offen ausgebildet. Es ist somit keine Nut 36 vorhanden. Darüber hinaus ist eine Auszugsicherung des zweiten Plattenteils 8 in der in Fig. 17 gezeigten Gebrauchsstellung in Tiefenrichtung vorgesehen. Dazu ist eine entsprechende Erhebung 79 nach oben ragend ausgebildet. Diese Ausbuchung 77 kann eine Halbkreisscheibe sein. Diese kann gemäß der Darstellung in Fig. 17 eine in Breitenrichtung gebildete Ausbauchung 77 sein. Diese greift in eine Aussparung 80 an einem Seitenrand des Plattenteils 8 ein. Darüber hinaus ist ein in Tiefenrichtung orientierter Steg 81 vorgesehen. Dieser dient als randseitiger Anschlag für beide Plattenteile 7 und 8, wenn diese in ihrer Gebrauchsstellung angeordnet sind. Bei dieser Ausführung kann das zweite Plattenteil 8 aus der in Fig. 17 gezeigten Endposition dadurch entnommen werden, dass es in einem ersten Schritt frontseitig angehoben wird, sodass die Kopplung zwischen den Elementen 79 und 80 entkoppelt wird. Mit der dann erreichten Schrägstellung kann das zweite Plattenteil 8 nach vorne entnommen werden.

In Fig. 18 ist in einer perspektivischen Darstellung ein weiteres Ausführungsbeispiel eines Ablagebodens 6 gezeigt. Diese Ausführung ist nicht gemäß der Erfindung. Bei dieser Ausführung ist vorgesehen, dass der Trägerrahmen 10 nur ein hinteres Rahmenteil 12 aufweist. Die seitlichen Rahmenteile 11 und 13 sind hier nicht vorhanden. Um eine Verstaueinheit 27 auszubilden, sind hier separate Teile 82 vorgesehen. Zusätzlich ist ein längenreduzierter Mittelsteg 32 vorgesehen. Dieses Teil 82 kann an einem Nocken 83, der an einer vertikalen Seitenwand des Innenbehälters 5 ausgebildet ist, angebracht werden. Beispielsweise kann sie diesbezüglich angesteckt werden. Im Mittelsteg 32 und dieses weitere Element 82 sind Auflagepodeste gebildet, auf denen das zweite Plattenteil 8 in der Nichtgebrauchsstellung aufgelegt werden kann. Der Mittelsteg 32 ist hier beabstandet und entkoppelt von dem hinteren Rahmenteil 12 angeordnet. Es ist insbesondere ein weiterer Nocken 84 gezeigt. Auch dieser ist im Innenbehälter 5 integriert. Auf diesem Nocken 84 liegt hier das erste Plattenteil 7 auf. Auf der gegenüberliegenden Seitenwand des Innenbehälters sind entsprechend Nocken 83 und/oder 84 ausgebildet.

Es kann allgemein vorgesehen sein, dass der Trägerrahmen 10 aus Kunststoff oder Metall ausgebildet ist. Es kann auch vorgesehen sein, dass ein Rahmenteil aus Metall und ein anderes Rahmenteil aus Kunststoff ausgebildet ist. Beispielsweise kann das hintere Rahmenteil 12 aus Metall, insbesondere aus Aluminium, ausgebildet sein. Es kann hier ein Aluminiumstrangpressprofil realisiert sein.

Auch der Mittelsteg 32 kann aus Kunststoff oder Metall ausgebildet sein. Insbesondere dann, wenn der Mittelsteg 32 auch relativ weit vorne angeordnet ist, kann gegebenenfalls das Sicherungsteil 26 entfallen. Der Trägerrahmen 10 kann auch als einstückiges Bauteil, beispielsweise als Spritzgussbauteil, realisiert sein.

Der Trägerrahmen 10 ist als Komponente zu verstehen, die nur dem Ablageboden 6 zugehörig ist. Der Trägerrahmen 10 weist somit keine Komponenten auf, die beispielsweise als Nocken oder Schienen oder dergleichen an einer vertikalen Seitenwand oder einer rückwärtigen Seitenwand des Innenbehälters 5 einstückig angeformt sind oder daran ortsfest befestigt sind. Derartige Komponenten an einem Innenbehälter dienen als Koppelstrukturen, auf denen der Ablageboden 6, insbesondere mit seinem Trägerrahmen 10, aufgesetzt und/oder gekoppelt werden kann. Derartige ablagebodenseparate Komponenten des Innenbehälters 5 sind beispielsweise durch die Nocken 83 und 84 in Fig. 18 gezeigt. Beispielhaft sind diese auch in Fig. 3 und Fig. 16 zu erkennen. Die Nocken 83, 84 können auch anderweitig ausgebildet sein.

Ein Ablageboden 6 kann auch als Zubehörteil beziehungsweise Nachrüstteil vorgesehen sein. Es kann somit auch in bereits bestehende Haushaltskältegeräte 1 nachträglich eingesetzt werden.

**Bezugszeichenliste**

| | | | |
|---|---|---|---|
| 1 | Haushaltskältegerät | 32 | Mittelsteg |
| 2 | Gehäuse | 33 | Aufnahmenut |
| 3 | Aufnahmeraum | 34 | Auflagepodest |
| 4 | Tür | 35 | Halteteil |
| 5 | Innenbehälter | 36 | Nut |
| 6 | Ablageboden | 37a | Aussparung |
| 7 | Plattenteil | 37b | Aussparung |
| 8 | Plattenteil | 38 | Nutaufnahme |
| 9 | Ablageplatte | 39 | obere Wand |
| 10 | Trägerrahmen | 40 | Begrenzungswand |
| 11 | Rahmenteil | 41 | obere Wand |
| 12 | Rahmenteil | 42 | Trennsteg |
| 13 | Rahmenteil | 43 | untere Wand |
| 14 | Eckbereich | 44 | untere Begrenzungswand |
| 15 | Eckbereich | 45 | Hohlraum |
| 16 | Abschlussplatte | 46 | Schraubdom |
| 17 | Abdeckplatte | 47 | Bohrung |
| 18 | Frontrand | 48 | Oberflächenversatz |
| 19 | Kantenschutzelement | 49 | Wand |
| 20 | Frontrand | 50 | Abschrägung |
| 21 | Kantenschutzelement | 51 | Hohlkammer |
| 22 | hinterer Rand | 52 | Abschnitt |
| 23 | Kantenschutzelement | 53 | Abschnitt |
| 24 | hinteres Ende | 54 | Abschrägung |
| 25 | Kantenschutzelement | 55 | Abschrägung |
| 26 | Sicherungsteil | 56 | Aufnahmemulde |
| 27 | Verstaueinheit | 57 | unterer Schenkel |
| 28 | Aufnahmenut | 58 | oberer Schenkel |
| 29 | Auflagepodest | 59 | Auflagepodest |
| 30 | Anschlagsteg | 60 | Anschlagwand |
| 31 | Aufnahmenut | 61 | Hohlbereich |
| 62 | Boden | | |
| 63 | Verschnappelement | | |
| 64 | Schnappaufnahme | | |
| 65 | Unterseite | | |
| 66 | untere Begrenzungswand | | |
| 67 | Seitendeckel | | |
| 68 | Bodenerhebung | | |
| 69 | Bereich | | |
| 70 | Schraubdom | | |
| 71 | Schraubdom | | |
| 72 | Schnappelement | | |
| 73 | Schnappaufnahme | | |
| 74 | vorderer Rand | | |
| 75 | unterer Schenkel | | |
| 76 | Auszugsstopp | | |
| 77 | Ausbauchung | | |
| 78 | Auflagepodest | | |
| 79 | Erhebung | | |
| 80 | Aussparung | | |
| 81 | Steg | | |
| 82 | Teil | | |
| 83 | Nocken | | |
| 84 | Nocken | | |
| α | Winkel | | |
| a | Überlapp | | |
| b | Tiefe | | |
| c | Abstand | | |
| x | Breitenrichtung | | |
| y | Höhenrichtung | | |
| z | Tiefenrichtung | | |
| P1 | Pfeildarstellung | | |
| P2 | Pfeil | | |

## Patentansprüche

1. Ablageboden (6) für ein Haushaltskältegerät (1), mit einer Ablageplatte (9), die ein erstes Plattenteil (7) und ein dazu separates zweites Plattenteil (8) aufweist, welches in einer Gebrauchsstellung in Breitenrichtung (x) des Ablagebodens (6) neben dem ersten Plattenteil (7) zur Bildung der zusammenhängenden Ablageplatte (9) angeordnet ist, und welches zur Verkleinerung der Ablageplatte (9) zerstörungsfrei entnehmbar ist, und mit einem Trägerrahmen (10), der die Ablageplatte (9) randseitig einfasst, wobei der Trägerrahmen (10) nur dreiseitig umlaufend um die Ablageplatte (9) ausgebildet ist, und ein hinteres Rahmenteil (12) und zwei gegenüberliegende seitliche Rahmenteile (11, 13) aufweist, **dadurch gekennzeichnet, dass** das hintere Rahmenteil (12) einen in Richtung der Längsachse des hinteren Rahmenteils (12) orientierten Trennsteg (42) aufweist, welcher eine obere Nutaufnahme (38) des hintere Rahmenteils (12) von einer darunter ausgebildeten Aufnahmenut (31) einer Verstaueinheit (27) des Ablagebodens (6) des hinteren Rahmenteils (12) trennt.

2. Ablageboden (6) nach Anspruch 1, **dadurch gekennzeichnet, dass** das hintere Rahmenteil (12) und die seitlichen Rahmenteile (11, 13) zueinander separate Komponenten sind, die lösbar, insbesondere durch Steckverbindungen und durch Schraubverbindungen, miteinander verbunden sind.

3. Ablageboden (6) nach Anspruch 1 oder 2, **dadurch gekennzeichnet, dass** in die obere Nutaufnahme (38) ein rückseitiger Rand des ersten Plattenteils (7) eingeführt ist und/oder ein seitliches Rahmenteil (11) ein nach oben offenes Auflagepodest (29) aufweist, auf dem das erste Plattenteil (7) aufliegt.

4. Ablageboden (6) nach einem der vorhergehenden Ansprüche, **dadurch gekennzeichnet, dass** ein seitliches Rahmenteil (11, 13) einen Seitenanschlag (30) aufweist, an dem ein Seitenrand eines Plattenteils (7, 8) anliegt.

5. Ablageboden (6) nach einem der vorhergehenden Ansprüche, **dadurch gekennzeichnet, dass** das hintere Rahmenteil (12) und ein seitliches Rahmenteil (11, 13) eine Verstaueinheit (27) aufweisen, in welcher das zweite Plattenteil (8) in einem Nicht-Gebrauchszustand unter dem ersten Plattenteil (7) an dem Ablageboden (6) verstaubar ist.

6. Ablageboden (6) nach Anspruch 5, **dadurch gekennzeichnet, dass** die Aufnahmenut (31) der Verstaueinheit (27) des hinteren Rahmenteils (12) eine integrierte Aufnahmenut (31) ist und das seitliche Rahmenteil (11) eine integrierte Aufnahmenut (28) der Verstaueinheit (27) aufweist.

7. Ablageboden (6) nach einem der Ansprüche 1 bis 6, **dadurch gekennzeichnet, dass** eine obere Wand (40) des Trennstegs (42) in Tiefenrichtung (z) des Ablagebodens (6) eine untere Begrenzungswand der Nutaufnahme (38) bildet und größer ist, als eine obere Begrenzungswand (39) der Nutaufnahme (38), und/oder eine untere Wand (43) des Trennstegs (42) eine obere Begrenzungswand der Aufnahmenut (31) bildet und in Tiefenrichtung (z) größer ist, als eine untere Begrenzungswand (44) der Aufnahmenut (31).

8. Ablageboden (6) nach Anspruch 7, **dadurch gekennzeichnet, dass** die untere Wand (43) des Trennstegs (42) einen geradlinigen hinteren Abschnitt (52) und einen schräg nach oben und vorne ansteigenden zweiten, vorderen Abschnitt (53) aufweist.

9. Ablageboden (6) nach einem der vorhergehenden Ansprüche 1 bis 8, **dadurch gekennzeichnet, dass** die obere Wand (40) des Trennstegs (42) zumindest in dem Abschnitt, in dem das entnehmbare zweite Plattenteil (8) anbringbar ist, einen in Breitenrichtung (x) des Ablagebodens (6) verlaufenden, rinnenartigen Oberflächenversatz (48, 49) aufweist, welcher in Tiefenrichtung (z) des Ablagebodens (6) an einer Stelle ausgebildet ist, an welcher die obere Begrenzungswand (39) der Nutaufnahme (38) ihren vorderen Rand aufweist.

10. Ablageboden (6) nach einem der vorhergehenden Ansprüche 1 bis 9, **dadurch gekennzeichnet, dass** der Trennsteg (42) als Hohlprofil ausgebildet ist, in welchem Schraubdome (46, 47, 70, 71) zumindest zum Verschrauben des hinteren Rahmenteils (12) mit den seitlichen Rahmenteilen (11, 13) integriert sind.

11. Ablageboden (6) nach einem der vorhergehenden Ansprüche 1 bis 10, **dadurch gekennzeichnet, dass** ein vorderer Endbereich einer oberen Begrenzungswand (39) der Nutaufnahme (38) eine schräge Innenwand (50) aufweist, so dass die vertikale Lichte Weite der Nutaufnahme (38) vergrößert ist.

12. Ablageboden (6) nach einem der vorhergehenden Ansprüche 1 bis 11, **dadurch gekennzeichnet, dass** die Nutaufnahme (38) über die gesamte in Breitenrichtung bemessene Breite des zweiten Plattenteils (8) betrachtet eine in Tiefenrichtung bemessene Tiefe (b) aufweist, die größer ist, als ein in Tiefenrichtung (z) bemessener Abstand (c) zwischen einem Auszugsstopp (76), der an dem seitlichen Rahmenteil (13) ausgebildet ist, an dem das zweite Plattenteil (8) anbringbar ist.

13. Ablageboden (6) nach einem der vorhergehenden Ansprüche, **dadurch gekennzeichnet, dass** der Ablageboden (6) ein Sicherungsteil (26) aufweist, welches an einem Frontrand (20) des zweiten Plattenteils (8) ortsfest angeordnet ist, wobei das Sicherungsteil (26) das zweite Plattenteil (8) in Breitenrichtung (x) überragt, so dass in der Gebrauchsstellung der beiden Plattenteile (7, 8) das Sicherungsteil (26) einen Frontrand (18) des ersten Plattenteils (7) umgreift und die beiden Plattenteile (7, 8) frontseitig auf gleichem Höhenniveau hält.

14. Ablageboden (6) nach Anspruch 12 und 13, **dadurch gekennzeichnet, dass** ein in Tiefenrichtung (z) bemessener Überlapp (a) zwischen dem Sicherungsteil (26) und dem Frontrand (18) kleiner ist, als die Tiefe (b) der Nutaufnahme (38).

## Claims

1. Storage base (6) for a household refrigeration appliance (1), with a storage shelf (9) that has a first shelf section (7) and a second separate shelf section (8), which, in a used position, is arranged in the width direction (x) of the storage base (6) adjacent to the first shelf section (7) in order to form the connected storage shelf (9) and which can be removed in a non-destructive manner in order to reduce the size of the storage shelf (9), and with a support frame (10), which frames the edges of the storage shelf (9), wherein the support frame (10) is embodied to enclose the storage shelf (9) only on three sides and has a rear frame section (12) and two opposing lateral frame sections (11, 13), **characterised in that** the rear frame section (12) has a separator (42) oriented in the direction of the longitudinal axis of the rear frame section (12), which separates an upper groove receptacle (38) of the rear frame section (12) from a receiving groove (31), embodied therebelow, of a stowage unit (27) of the storage base (6) of the rear frame section (12).

2. Storage base (6) according to claim 1, **characterised in that** the rear frame section (12) and the lateral frame sections (11, 13) are components which are separate from one another, which are connected detachably to one another, in particular by means of plug-in connections and by means of screw connections.

3. Storage base (6) according to claim 1 or 2, **characterised in that** a rear edge of the first shelf section (7) is inserted into the upper groove receptacle (38), and/or a lateral frame section (11) has an upwardly open support platform (29) upon which the first shelf section (7) is supported.

4. Storage base (6) according to one of the preceding claims, **characterised in that** a lateral frame section (11, 13) has a side stop (30) on which a side edge of a shelf section (7, 8) rests.

5. Storage base (6) according to one of the preceding claims, **characterised in that** the rear frame section (12) and a lateral frame section (11, 13) have a stowage unit (27) in which the second shelf section (8) can be stowed in a non-used state below the first shelf section (7) on the storage base (6).

6. Storage base (6) according to claim 5, **characterised in that** the receiving groove (31) of the stowage unit (27) of the rear frame section (12) is an integrated receiving groove (31) and the lateral frame section (11) has an integrated receiving groove (28) of the stowage unit (27).

7. Storage base (6) according to one of claims 1 to 6, **characterised in that** an upper wall (40) of the separator (42) forms a lower boundary wall of the groove receptacle (38) in the depth direction (z) of the storage base (6) and is larger than an upper boundary wall (39) of the groove receptacle (38) and/or a lower wall (43) of the separator (42) forms an upper boundary wall of the receiving groove (31) and is larger in the depth direction (z) than a lower boundary wall (44) of the receiving groove (31).

8. Storage base (6) according to claim 7, **characterised in that** the lower wall (43) of the separator (42) has a straight rear section (52) and a second, front section (53) which rises obliquely upwards and forwards.

9. Storage base (6) according to one of the preceding claims 1 to 8, **characterised in that** the upper wall (40) of the separator (42) has a channel-type surface offset (48, 49) which runs in the width direction (x) of the storage base (6) at least in the section in which the removable second shelf section (8) can be attached, which surface offset is embodied in the depth direction (z) of the storage base (6) at a point at which the upper boundary wall (39) of the groove receptacle (38) has its front edge.

10. Storage base (6) according to one of the preceding claims 1 to 9, **characterised in that** the separator (42) is embodied as a hollow profile in which screw bosses (46, 47, 70, 71) are integrated at least in order to screw the rear frame part (12) to the lateral frame parts (11, 13).

11. Storage base (6) according to one of the preceding claims 1 to 10, **characterised in that** a front end region of an upper boundary wall (39) of the groove receptacle (38) has an oblique inner wall (50), so that the vertical clear span of the groove receptacle (38) is enlarged.

12. Storage base (6) according to one of the preceding claims 1 to 11, **characterised in that** the groove receptacle (38), viewed across the entire width of the second shelf section (8) measured in the width direction, has a depth (b) measured in the depth direction which is larger than a distance (c), measured in the depth direction (z), between an extension limiter (76), which is embodied on the lateral frame part (13), to which the second shelf section (8) can be attached.

13. Storage base (6) according to one of the preceding claims, **characterised in that** the storage base (6) has a securing element (26), which is arranged in a fixed manner on a front edge (20) of the second shelf section (8), wherein the securing element (26) projects beyond the second shelf section (8) in the width direction (x), so that in the used position of the two shelf sections (7, 8), the securing element (26) encloses a front edge (18) of the first shelf section (7) and holds the two shelf sections (7, 8) at the front at the same height level.

14. Storage base (6) according to claim 12 and 13, **characterised in that** an overlap (a) measured in the depth direction (z) between the securing element (26) and the front edge (18) is smaller than the depth (b) of the groove receptacle (38).

## Revendications

1. Plancher de rangement (6) pour un appareil frigorifique électroménager (1), comprenant un plateau de rangement (9) qui comporte une première partie de plateau (7) et une deuxième partie de plateau (8) qui en est séparée, laquelle, en cas d'utilisation se trouve, dans le sens de la largeur (x) du plancher de rangement (6), à côté de la première partie de plateau (7) pour former le plateau de rangement (9) attenant, et
laquelle peut être enlevée sans casse pour réduire le plateau de rangement (9), et comprenant un cadre de support (10) qui entoure sur les bords le plateau de rangement (9), le cadre de support (10) n'étant réalisé que sur trois côtés ceinturant le plateau de rangement (9) et comporte une partie de cadre arrière (12) ainsi que deux parties de cadre (11, 13) latérales en face l'une de l'autre, **caractérisé en ce que** la partie de cadre arrière (12) comprend un montant de séparation (42) orienté dans le sens de l'axe longitudinal de la partie de cadre arrière (12), lequel sépare un logement de rainure (38) de la partie de cadre arrière (12), de la rainure de logement (31) réalisée en dessous de celui-ci d'une unité d'arrimage (27) du plancher de rangement (6) de la partie de cadre arrière (12).

2. Plancher de rangement (6) selon la revendication 1, **caractérisé en ce que** la partie de cadre arrière (12) ainsi que les parties de cadre latérales (11, 13) sont des composants dissociés, lesquels sont amovibles, et sont en particulier raccordés entre eux par des raccords enfichables et par des raccords filetés.

3. Plancher de rangement (6) selon la revendication 1 ou 2, **caractérisé en ce que**, dans le logement de rainure (38) supérieur est inséré le bord arrière de la première partie de plateau (7) et/ou une partie de cadre (11) latérale comprend un socle de pose (29) ouvert par le haut sur lequel repose la première partie de plateau (7).

4. Plancher de rangement (6) selon l'une des revendications précédentes, **caractérisé en ce qu'**une partie de cadre latérale (11, 13) comprend une butée latérale (30) que jouxte le bord latéral d'une partie de plateau (7, 8).

5. Plancher de rangement (6) selon l'une des revendications précédentes, **caractérisé en ce que** la partie de cadre arrière (12) et une partie de cadre (11, 13) latérale comprennent une unité d'arrimage (27), dans laquelle la deuxième partie de plateau (8) est arrimée au plancher de rangement (6) en cas de non-utilisation sous la première partie de plateau (7).

6. Plancher de rangement (6) selon la revendication 5, **caractérisé en ce que** la rainure de logement (31) de l'unité d'arrimage (27) de la partie de cadre arrière (12) est une rainure de logement (31) intégrée et la partie de cadre latérale (11) comprend une rainure de logement (28) intégrée de l'unité d'arrimage (27).

7. Plancher de rangement (6) selon l'une des revendications 1 à 6, **caractérisé en ce qu'**une paroi supérieure (40) du montant de séparation (42) forme, dans le sens de la profondeur (z) du plancher de rangement (6), une paroi inférieure de délimitation du logement de rainure (38) et est plus grande qu'une paroi supérieure de délimitation (39) du logement de rainure (38), et/ou une paroi inférieure (43) du montant de séparation (42) forme une paroi supérieure de délimitation de la rainure de logement (31) et est plus grande, dans le sens de la profondeur (z), qu'une paroi inférieure de délimitation (44) de la rainure de logement (31).

8. Plancher de rangement (6) selon la revendication 7, **caractérisé en ce que** la paroi inférieure (43) du montant de séparation (42) comprend une section arrière en ligne droite (52) et une deuxième section avant montant en oblique vers le haut et à l'avant (53).

9. Plancher de rangement (6) selon l'une des revendications précédentes 1 à 8, **caractérisé en ce que** la paroi supérieure (40) du montant de séparation (42) comprend, au moins dans la section où l'on peut amener la deuxième partie de plateau (8) démontable, un décalage des surfaces (48, 49) en forme de gouttière passant dans le sens de la largeur (x) du plancher de rangement (6), lequel est réalisé dans le sens de la profondeur (z) du plancher de rangement (6) à l'endroit où la paroi supérieure de délimitation (39) du logement de rainure (38), a son bord avant.

10. Plancher de rangement (6) selon l'une des revendications précédentes 1 à 9, **caractérisé en ce que** le montant de séparation (42) est réalisé en tant que profilé creux, dans lequel des dômes filetés (46, 47, 70, 71) sont intégrés, au moins pour le vissage de la partie de cadre arrière (12), aux parties de cadre latérales (11, 13).

11. Plancher de rangement (6) selon l'une des revendications précédentes 1 à 10, **caractérisé en ce qu'**une zone terminale avant d'une paroi supérieure de délimitation (39) du logement de rainure (38) comprend une paroi intérieure oblique (50), de sorte que la largeur de jour verticale du logement de rainure (38) est agrandie.

12. Plancher de rangement (6) selon l'une des revendications précédentes 1 à 11, **caractérisé en ce que** le logement de rainure (38) comprend, vu sur toute la largeur de la deuxième partie de plateau (8) mesurée dans le sens de la largeur, une profondeur (b) mesurée dans le sens de la profondeur, qui est plus grande qu'une distance (c) mesurée dans le sens de la profondeur (z) entre une butée d'extraction (76), réalisée sur la partie de cadre latérale (13), où l'on peut placer la deuxième partie de plateau (8).

13. Plancher de rangement (6) selon l'une des revendications précédentes, **caractérisé en ce que** le plancher de rangement (6) comprend une partie de blocage (26) qui se trouve stationnaire sur le bord avant (20) de la deuxième partie de plateau (8), la partie de blocage (26) dépassant la deuxième partie de plateau (8) dans le sens de la largeur (x) de sorte qu'en cas d'utilisation des deux parties de plateau (7, 8), la partie de blocage (26) enveloppe un bord avant (18) de la première partie de plateau (7) et maintient les deux parties de plateau (7, 8) côté avant à un même niveau de hauteur.

14. Plancher de rangement (6) selon la revendication 12 et 13, **caractérisé en ce qu'**un débordement (a) mesuré dans le sens de la profondeur (z) entre la partie de blocage (26) et le bord avant (18), est plus petit que la profondeur (b) du logement de rainure (38).
